# EUROPÄISCHE PATENTSCHRIFT

(11) **EP 1 318 097 B1**
(45) Veröffentlichungstag und Bekanntmachung des Hinweises auf die Patenterteilung: **24.02.2010**
(21) Anmeldenummer: 02020139.8
(22) Anmeldetag: 09.09.2002
(51) Int. Cl.: B65H 59/38

(54) **Verfahren und Vorrichtung zur Regelung der Fadenspannung auf einer Textilmaschine sowie Anwendung des Verfahrens**
Method and device for controlling the yarn tension in a textile machine and use of the method
Procédé et dispositif pour contrôler la tension du fil dans une machine textile et l'usage de ce procédé

(30) Priorität: 05.12.2001 EP 01128877
(43) Veröffentlichungstag der Anmeldung: 11.06.2003
(73) Patentinhaber: SSM Schärer Schweiter Mettler AG, 8810 Horgen (CH)
(72) Erfinder: Burger, Thomas, 8802 Kilchberg (CH); Schaad, Marc, 5600 Lenzburg (CH)
(74) Vertreter: Kohler Schmid Möbus

(56) Entgegenhaltungen:
- EP-A- 0 950 631
- DE-A- 4 129 803

## Beschreibung

Die vorliegende Erfindung betrifft ein Verfahren zur Regelung der Fadenspannung auf einer Textilmaschine, auf welcher der Faden durch eine Fadenlieferung von einem Vorrat abgezogen und einer Fadenverlegung zugeführt wird, wobei eine Regelgrösse für die Liefergeschwindigkeit des Fadens gewonnen wird

Für verschiedene Prozesse in der Textilindustrie, beispielsweise für den Spulprozess, ist eine konstante Fadenspannung eine der Voraussetzungen für eine optimale und einheitliche Qualität des bei dem betreffenden Prozess hergestellten Produkts. Trotzdem kommt es beim Spulprozess immer wieder vor, dass in Abhängigkeit von der Qualität der Vorlagespule, von eventuell vorgenommenen Fadenbehandlungen wie beispielsweise Färben und dergleichen, und von der Spulgeschwindigkeit, die Fadenspannung relativ stark schwankt. Aus diesem Grund wurden verschiedene Einrichtungen vorgeschlagen, die eine konstante Fadenspannung ermöglichen sollen, beispielsweise die in der DE-C-38 24 034 und in der EP-A-0 950 742 beschriebenen.

Bei der in der DE-C-38 24 034 beschriebenen Einrichtung sind bei einer fadenverbrauchenden Maschine, insbesondere einer Rundstrickmaschine, die mehrere fadenverarbeitende Stellen aufweist, entsprechend viele Liefereinrichtungen für das fadenförmige Gut vorgesehen. An jeder Lieferstelle befindet sich eine Fadenspannungseinrichtung, die mit dem fadenförmigen Gut zusammen wirkt und einen Geber und eine Messschaltung enthält.

Die in der EP-A-0 950 742 beschriebene Einrichtung zur Steuerung der Garnzufuhr an einer Textilmaschine, wie beispielsweise einer Strick-, Wirk- oder Spulmaschine, enthält einen Sensor zu Messung der Fadenspannung, Mittel zur Messung der Fadenliefergeschwindigkeit und eine Steuerung zur präzisen Einstellung dieser beiden Parameter, wobei vorzugsweise die Fadenliefergeschwindigkeit anhand der Fadenspannung geregelt wird. Ein ähnliche Einrichtung ist in der EP-A-0 875 479 der Schärer Schweiter Mettler AG beschrieben.

Bei Spulmaschinen besteht das Problem, dass durch die lineare Bewegung der Fadenverlegeeinheit der Faden verkürzt oder verlängert wird und dadurch die Fadenspannung kurzzeitig stark ansteigt beziehungsweise absinkt. Diese Spannungsschwankungen können aber durch die bekannten Einrichtungen wegen der durch die Trägheit des Sensors und der Steuerung bedingten Zeitverzögerung nicht ausgeregelt werden.

Die EP 0 950 631 A1 beschreibt eine Vorrichtung zur Regelung der Fadenspannung auf einer Textilmaschine mit einem motorisch angetriebenen Lieferwerk für einen Faden und einer Fadenverlegeeinrichtung mit einem Fadenführer zum Aufwickeln des Fadens auf einen Gamträger.

Die DE 4129803 A1 beschreibt ein Verfahren zur Regelung der Fadenspannung auf einer Textilmaschine, auf welcher der Faden durch eine Fadenlieferung von einem Vorrat abgezogen wird. Es wird eine Regelgröße für die Fadenspannung des Fadens gewonnen, wobei zunächst eine Unterscheidung zwischen periodischen und nicht periodischen Störungen der Fadenspannung vorgenommen wird und die nicht periodischen Störungen über die Regelgröße ausgeglichen werden.

Durch die Erfindung sollen nun die bekannten Verfahren und Einrichtungen zur Regelung der Fadenspannung auf einer Textilmaschine so verbessert werden, dass auch der Spuiprozess in Richtung auf eine Qualitäts- und/oder Nutzeffektserhöhung deutlich verbessert wird.

Die der Erfindung zugrunde liegende Aufgabe wird durch die Gegenstände der unabhängigen Patentansprüche gelöst,
Bei einem Verfahren der eingangs genannten Art erfindungsgemäss eine Unterscheidung der die Schwankungen der Fadenspannung verursachenden Störungen nach periodischen und stochastischen Störungen, und die periodischen Störungen werden berechnet und für die genannte Regelgröße berücksichtigt.

Dabei erfolgt anhand der berechneten periodischen Störungen eine adaptive Anpassung der Liefergeschwindigkeit, bei welcher in Abhängigkeit von der jeweiligen Position des Fadenführers die Liefergeschwindigkeit erhöht oder reduziert wird.

Die erfindungsgemässe Lösung beruht auf der Erkenntnis, dass die Schwankungen der Fadenspannung nicht nur eine einzige Ursache haben, sondern auf zwei Hauptursachen beruhen, nämlich auf den vom Abzug von der Vorlagespule und auf den von der Fadenverlegung verursachten Störungen, wobei die durch den Abzug bedingten Störungen zufällig und die durch die Fadenverlegung bedingten Störungen geometrisch bedingt sind und berechnet werden können, Und da Untersuchungen gezeigt haben, dass die periodischen Störungen wesentlich grösser sind als die stochastischen, ergibt sich durch die rechnerische Berücksichtigung der periodischen Störungen bereits eine starke Glättung der Fadenspannung. Und diese starke Glättung der Fadenspannung wird erzielt, ohne dass ein Sensor für die Fadenspannung erforderlich wäre, was eine merkliche Kosteneinsparung ergibt.

Eine erste bevorzugte Ausführungsform des erfindungsgemässen Verfahrens ist **dadurch gekennzeichnet, dass** die Fadenspannung gemessen und die dabei gemessenen stochastischen Störungen ebenfalls für die genannte Regelgröße berücksichtigt werden. Dadurch werden auch die stochastischen Störungen ausgeregelt, so dass ein praktisch gleichbleibender Wert der Fadenspannung erzielt wird.

Gemäss einer weiteren bevorzugten Ausführungsform erfolgt die adaptive Anpassung derart, dass die Fadenspannung an den Umkehrpunkten und in der Mitte der Bewegungsbahn des Fadenführers den gleichen Wert erreicht.
Die Erfindung betrifft weiter eine Vorrichtung zur Regelung der Fadenspannung auf einer Textilmaschine, mit einem motorisch angetriebenen Lieferwerk für den Faden und einer Fadenverlegung mit einem Fadenführer zum Aufwickeln des Fadens auf einen Garnträger.

Die erfindungsgemässe Vorrichtung ist **dadurch gekennzeichnet, dass** der Antrieb des Lieferwerks so geregelt ist, dass ein Ausgleich der durch die Fadenverlegung bedingten periodischen Störungen der Fadenspannung erfolgt.

Eine erste bevorzugte Ausführungsform der erfindungsgemässen Vorrichtung ist dadurch gekennzeichnet, dass zwischen Lieferwerk und Fadenverlegung ein Sensor zur Messung der Fadenspannung angeordnet und der Antrieb des Lieferwerks so geregelt ist, dass zusätzlich zum Ausgleich der periodischen Störungen ein Ausgleich der vom Sensor gemessenen stochastischen Störungen der Fadenspannung erfolgt.

Eine zweite bevorzugte Ausführungsform der erfindungsgemässen Vorrichtung ist dadurch gekennzeichnet, dass der Ausgleich der periodischen Störungen der Fadenspannung durch eine adaptive Anpassung des Antriebs des Lieferwerks anhand einer Berechnung der Fadenspannung für die verschiedenen Positionen des Fadenführers erfolgt.

Vorzugsweise erfolgt die genannte Berechnung unter Mitberücksichtigung der momentanen Fadengeschwindigkeit. Die Position des Fadenführers wird entweder durch einen Sensor bestimmt oder sie ist von einer Steuerstufe vorgegeben.

Eine weitere bevorzugte Ausführungsform der erfindungsgemässen Vorrichtung ist dadurch gekennzeichnet, dass eine erste Steuerstufe für den Antrieb des Garnträgers und der Fadenverlegung und eine mit dieser verbundene zweite Steuerstufe für den Antrieb des Lieferwerks vorgesehen sind, und dass der zweiten Steuerstufe Daten über die momentane Position des Fadenführers und die momentane Fadenspannung zugeführt sind.

Die Erfindung betrifft weiter eine Anwendung des genannten Verfahrens auf Spulmaschinen.

Im folgenden wird die Erfindung anhand eines Ausführungsbeispiels und der einzigen Zeichnung näher erläutert; diese zeigt eine schematische Darstellung der Spulstation einer Spulmaschine. Die Spulstation besteht darstellungsgemäss aus einer Aufsteckung 1 zur Aufnahme einer Vorlagespule 2 mit einem Faden F, einer Fadendämmung 3, einem von einem Motor 4 angetriebenen Lieferwerk 5, einem Sensor 6 zur Messung der Spannung des Fadens F und einem Spulaggregat 7. Das letztere besteht aus einer durch einen Motor (nicht dargestellt) antreibbaren Spindel 8 zur Aufnahme und Halterung einer Spulenhülse 9, auf die eine Spule 10 aufgewickelt wird, und aus einer Fadenverlegung 11. Alternativ kann der Antrieb der Spule 10 über eine motorisch angetriebene Reibwalze erfolgen, auf der die Spule 10 aufliegt (siehe dazu EP-A-1 125 878). Die Fadenverlegung 11 enthält als wesentlichstes Element einen Fadenführer 12, der entlang der Achse der Spule 10 eine oszillierende Changierbewegung ausführt. Eine solche Fadenverlegung ist beispielsweise in der EP-A-0 829 444 (= US-A-5 918 829), der EP-A-1 125 878, der EP-A-1 209 114 und der EP-A-1 219 559 beschrieben, auf welche alle hiermit ausdrücklich Bezug genommen wird.

Der Fadenführer 12 ist auf einem in einer schienen- oder nutenartigen Führung hin und her bewegbaren Gleitorgan 13 befestigt, an welchem ein Changierelement 14 angreift. Dieses ist als flexibles und in Changierrichtung steifes Organ zur Übertragung von Zugkräften ausgebildet und beispielsweise durch eine Saite, einen Draht, ein Metallseil, einen Flach-, Zahn- oder Keilriemen, ein Metallband, eine Kette oder dgl. gebildet. Das Changierelement 14 läuft über zwei Rollen 15 und 16, von denen die eine, darstellungsgemäss die Rolle 16, als Treibrad für den Antrieb des Changierelements 14 dient.

Das Treibrad 16 ist von einem Servomotor (nicht dargestellt), vorzugsweise einem Schrittmotor, angetrieben. Vorzugsweise ist das Treibrad 16 direkt auf der Motorwelle befestigt. Dem Motor ist ein Sensor (nicht dargestellt) zur Detektion der Drehposition des Treibrades 16 und damit der Changierposition des Fadenführers 12 zugeordnet. Bezüglich dieses Sensors wird auf die EP-A-0 829 444 und die zu dieser korrespondierende US-A-5 918 829 verwiesen. Der Sensor ist ein aus einer Sende- und einer Empfangsdiode bestehender fotoelektrischer Sensor, der die Bewegung des Treibrads 16 oder einer mit diesem starr verbundenen Scheibe abtastet. Das Treibrad 16 oder die Scheibe ist zu diesem Zweck mit geeigneten optisch abtastbaren Markierungen, beispielsweise mit entlang eines Kreises angeordneten Löchern oder Schlitzen, versehen.

Die Antriebsmotoren der Spindel 8 und des Treibrades 16, der Sensor für die Changierposition des Fadenführers 12 sowie eventuelle weitere Sensoren, beispielsweise für die Drehzahl der Spule 10, sind mit einer Spindelsteuerung 17 verbunden, welche die genannten Motoren anhand von programmierten Spulparametern und Wickelgesetzen sowie der von den Sensoren gelieferten Daten steuert. Die Spindelsteuerung 17 ist ausserdem mit einer Liefersteuerung 18 verbunden, welche ihrerseits mit dem Fadenspannungssensor 6 und mit dem Antriebsmotor 4 des Lieferwerks 5 verbunden ist.

Der Fadenspannungssensor 6 misst die sogenannten stochastischen Schwankungen der Fadenspannung, das sind Störungen, die durch den Fadenabzug von der Vorlagespule 2 und durch die Lieferung 5 verursacht sind, und meldet diese Abweichungen an die Liefersteuerung 18. Die Liefersteuerung 18 berechnet die für die Korrektur dieser Abweichungen erforderliche Regelgrösse und liefert an den Motor 4 ein entsprechendes Regelsignal.

Neben den genannten stochastischen Schwankungen der Fadenspannung kommt es zusätzlich zu periodischen Schwankungen, die durch die Fadenverlegung 11 verursacht sind. Ein Blick auf die Geometrie der Fadenverlegung zeigt, dass wegen der linearen Bewegung des Fadenführers 12, die Länge des Fadens F zwischen diesem und dem Fadenspannungssensor 6 an den Umkehrpunkten der Changierbewegung grösser ist als in der Mitte. Diese Verhältnisse sind durch den gestrichelten Kreisbogen B angedeutet, wobei der Längenunterschied zwischen den beiden Extremwerten mit dem Bezugszeichen A bezeichnet ist. Diesem Längenunterschied entspricht ein Unterschied der Fadenspannung, welche an den Umkehrpunkten grösser ist als in der Mitte. Die Fadenspannung erreicht also an einem Umkehrpunkt ihren Höchstwert, nimmt gegen die Mitte hin ab und erreicht dort ihren Tiefstwert und steigt dann bis zum Umkehrpunkt wieder an.

Da die Geometrie der Fadenverlegung 11 bekannt ist, kann für jeden Punkt der Changierbewegung der Unterschied der Fadenspannung zu einem Bezugswert berechnet werden, was in der Liefersteuerung 18 erfolgt, welche zu diesem Zweck von der Spindelsteuerung 17 die Positionsangaben des Fadenführers 12 erhält. Die Spindelsteuerung 18 berechnet eine für die Korrektur der periodischen Spannungsschwankungen erforderliche Regelgrösse und führt mit beiden genannten Regelgrössen eine adaptive Regelung der Fadenlieferung zur Kompensation der Spannungsschwankungen durch.

Wenn beispielsweise die adaptive Regelung so erfolgt, dass an den Umkehrpunkten und in der Spulenmitte die gleiche Fadenspannung herrscht, wird die periodische Störung durch die Fadenverlegung 11 praktisch vollständig kompensiert. Da die maximale Amplitude der periodischen Spannungsschwankungen ein Mehrfaches, etwa das Drei- bis Fünffache, der maximalen Amplitude der stochastischen Spannungsschwankungen beträgt, ist durch die adaptive Regelung der Fadenlieferung der Grossteil der Störungen kompensiert.

Wegen des weit überwiegenden Anteils der periodischen Spannungsschwankungen ist es auch möglich, für bestimmte Anwendungen, beispielsweise für Billigausführungen, auf den Sensor 6 zu verzichten und die Kompensation der Spannungsstörungen lediglich anhand der periodischen Störungen vorzunehmen.

## Patentansprüche

1. Verfahren zur Regelung der Fadenspannung auf einer Textilmaschine, auf welcher der Faden (F) durch eine Fadenlieferung (5) von einem Vorrat (2) abgezogen und einer Fadenverlegung (11) zugeführt wird, wobei eine Regelgrösse für die Liefergeschwindigkeit des Fadens (F) gewonnen wird, und wobei eine Unterscheidung der die Schwankungen der Fadenspannung verursachenden Störungen nach periodischen und stochastischen Störungen erfolgt, und die periodischen Störungen berechnet und für die genannte Regelgrösse berücksichtigt werden, **dadurch gekennzeichnet, dass** anhand der berechneten periodischen Störungen eine adaptive Anpassung der Liefergeschwindigkeit erfolgt, bei welcher in Abhängigkeit von der jeweiligen Position des Fadenführers (12) der Fadenverlegung (11) die Liefergeschwindigkeit erhöht oder reduziert wird.

2. Verfahren nach Anspruch 1, dass die Fadenspannung gemessen und die dabei gemessenen stochastischen Störungen ebenfalls für die genannte Regelgrösse berücksichtigt werden.

3. Verfahren nach Anspruch 1, **dadurch gekennzeichnet, dass** die adaptive Anpassung derart erfolgt, dass die Fadenspannung an den Umkehrpunkten und in der Mitte der Bewegungsbahn des Fadenführers (12) den gleichen Wert erreicht.

4. Vorrichtung zur Regelung der Fadenspannung auf einer Textilmaschine mit einem motorisch angetriebenen Lieferwerk (5) für den Faden (F) und einer Fadenverlegung (11) mit einem Fadenführer (12) zum Aufwickeln des Fadens (F) auf einen Garnträger (9), **dadurch gekennzeichnet, dass** eine Steuerung zur Berechnung einer Regelgröße zur Korrektur einer periodischen Schwankung der Fadenspannung und für eine adaptive Regelung der Fadenlieferung zur Kompensation der Fadenspannungsschwankungen vorgesehen ist, wobei der Antrieb (4) des Lieferwerks (5) so geregelt ist, dass ein Ausgleich der durch die Fadenverlegung (11) bedingten periodischen Störungen der Fadenspannung erfolgt.

5. Vorrichtung nach Anspruch 4, **dadurch gekennzeichnet, dass** zwischen Lieferwerk (3) und Fadenverlegung (11) ein Sensor (6) zur Messung der Fadenspannung angeordnet und der Antrieb (4) des Lieferwerks (5) so geregelt ist, dass zusätzlich zum Ausgleich der periodischen Störungen ein Ausgleich der vom Sensor (6) gemessenen stochastischen Störungen der Fadenspannung erfolgt.

6. Vorrichtung nach Anspruch 4 oder 5, **dadurch gekennzeichnet, dass** der Ausgleich der periodischen Störungen der Fadenspannung durch eine adaptive Anpassung des Antriebs (4) des Lieferwerks (5) anhand einer Berechnung der Fadenspannung für die verschiedenen Positionen des Fadenführers (12) erfolgt.

7. Vorrichtung nach Anspruch 6, **dadurch gekennzeichnet, dass** die genannte Berechnung unter Mitberücksichtigung der momentanen Fadengeschwindigkeit erfolgt.

8. Vorrichtung nach Anspruch 6 oder 7, **dadurch gekennzeichnet, dass** die Position des Fadenführers (12) durch einen Sensor bestimmt wird.

9. Vorrichtung nach Anspruch 6 oder 7, **dadurch gekennzeichnet, dass** die Position des Fadenführers (12) von einer Steuerstufe vorgegeben ist.

10. Vorrichtung nach einem der Ansprüche 6 bis 8, **dadurch gekennzeichnet, dass** eine erste Steuerstufe (17) für den Antrieb des Garnträgers (9) und der Fadenverlegung (12) und eine mit dieser verbundene zweite Steuerstufe (18) für den Antrieb (4) des Lieferwerks (5) vorgesehen sind, und dass der zweiten Steuerstufe (18) Daten über die momentane Position des Fadenführers (12) und die momentane Fadenspannung zugeführt sind.

11. Anwendung des Verfahrens nach einem der Ansprüche 1 bis 3 auf Spulmaschinen.

## Claims

1. Method for controlling the thread tension on a textile machine, in which the thread (F) is drawn from a supply (2) by a thread supply device (5) and fed to a thread laying device (11), a controlled variable for the speed of supply of the thread (F) being obtained, and a distinction being drawn between the disturbances causing the fluctuations in the thread tension due to periodic and stochastic disturbances, and the periodic disturbances being calculated and taken into account in the aforementioned controlled variable, **characterized in that**, by using the calculated periodic disturbances, adaptive modification of the speed of supply is carried out, in which the speed of supply is increased or reduced as a function of the respective position of the thread guide (12) of the thread laying device (11).

2. Method according to Claim 1, **characterized in that** the thread tension is measured and the stochastic disturbances measured in the process are likewise taken into account in the aforementioned controlled variable.

3. Method according to Claim 1, **characterized in that** the adaptive modification is carried out in such a way that the thread tension reaches the same value at the reversal points and in the centre of the movement path of the thread guide (12).

4. Device for controlling the thread tension on a textile machine having a motor-driven supply mechanism (5) for the thread (F) and a thread laying device (11) having a thread guide (12) for winding the thread (F) onto a yarn carrier (9), **characterized in that** a control system for calculating a controlled variable for correcting a periodic fluctuation of the thread tension and for adaptive control of the supply of the thread in order to compensate for the thread tension fluctuations are provided, the drive (4) of the supply mechanism (5) being controlled in such a way that compensation is provided for the periodic disturbances in the thread tension caused by the thread laying device (11).

5. Device according to Claim 4, **characterized in that** a sensor (6) for measuring the thread tension is arranged between supply mechanism (5) and thread laying device (11), and the drive (4) of the supply mechanism (5) is controlled in such a way that, in addition to compensating for the periodic disturbances, compensation is provided for the measured stochastic disturbances in the thread tension measured by the sensor (6).

6. Device according to Claim 4 or 5, **characterized in that** the compensation for the periodic disturbances in the thread tension is provided by means of adaptive modification of the drive (4) of the supply mechanism (5) by using a calculation of the thread tension for the various positions of the thread guide (12).

7. Device according to Claim 6, **characterized in that** the aforementioned calculation is carried out while also taking the instantaneous thread speed into account.

8. Device according to Claim 6 or 7, **characterized in that** the position of the thread guide (12) is determined by a sensor.

9. Device according to Claim 6 or 7, **characterized in that** the position of the thread guide (12) is predefined by a control stage.

10. Device according to one of Claims 6 to 8, **characterized in that** a first control stage (17) for the drive of the yarn carrier (9) and the thread laying device (11), and a second control stage (18) connected to the latter for the drive (4) of the supply mechanism (5) are provided, and **in that** the second control stage (18) is fed with data about the instantaneous position of the thread guide (12) and the instantaneous thread tension.

11. Use of the method according to one of Claims 1 to 3 in winding machines.

## Revendications

1. Procédé destiné à réguler la tension du fil dans une machine textile dans laquelle le fil (F) est dévidé par traction d'une réserve (2) par un système de fourniture de fil (5), et est amené à un dispositif de trancanage de fil (11), le procédé englobant la production d'une grandeur de régulation pour la vitesse de fourniture du fil (F), et effectuant, en ce qui concerne les perturbations causant les variations de la tension du fil, une distinction entre perturbations périodiques et stochastiques, les perturbations périodiques étant calculées et prises en considération pour la grandeur de régulation citée,
**caractérisé**
**en ce qu'**au regard des perturbations périodiques calculées, on effectue une correction adaptative de la vitesse de fourniture du fil, lors de laquelle la vitesse de fourniture du fil est augmentée ou réduite en fonction de la position respective du guide-fil (12) du dispositif de trancanage de fil (11).

2. Procédé selon la revendication 1, **caractérisé en ce que** l'on mesure la tension du fil et l'on prend également en considération pour la grandeur de régulation mentionnée, les perturbations stochastiques mesurées à cette occasion.

3. Procédé selon la revendication 1, **caractérisé en ce que** l'on effectue la correction adaptative de façon telle que la tension du fil au niveau des points d'inversion de sens et au milieu de la trajectoire de déplacement du guide-fil (12) atteigne la même valeur.

4. Dispositif destiné à réguler la tension du fil dans une machine textile, comprenant un groupe de fourniture de fil (5) pour le fil (F), qui est entraîné par moteur, et un dispositif de trancanage de fil (11) avec un guide-fil (12) pour enrouler le fil (F) sur un support de fil (9), **caractérisé en ce qu'**il est prévu une commande pour le calcul d'une grandeur de régulation pour la correction d'une variation périodique de la tension du fil, et pour une régulation adaptative du système de fourniture de fil en vue de la compensation des variations de la tension du fil, l'entraînement (4) du groupe de fourniture de fil (5) étant régulé de façon à ce qu'il se produise une compensation des perturbations périodiques de la tension du fil dues au dispositif de trancanage de fil (11).

5. Dispositif selon la revendication 4, **caractérisé en ce qu'**entre le groupe de fourniture de fil (5) et le dispositif de trancanage de fil (11) est agencé un capteur (6) pour mesurer la tension du fil, et l'entraînement (4) du groupe de fourniture de fil (5) est régulé de façon telle que soit effectuée, en plus de la compensation des perturbations périodiques, une compensation des perturbations stochastiques de la tension du fil, mesurées par le capteur (6).

6. Dispositif selon la revendication 4 ou la revendication 5, **caractérisé en ce que** la compensation des perturbations périodiques de la tension du fil est effectuée par une correction adaptative de l'entraînement (4) du groupe de fourniture de fil (5) au regard d'un calcul de la tension du fil pour les différentes positions du guide-fil (12).

7. Dispositif selon la revendication 6, **caractérisé en ce que** le calcul mentionné est effectué en tenant compte de la vitesse de fil momentanée.

8. Dispositif selon la revendication 6 ou la revendication 7, **caractérisé en ce que** la position du guide-fil (12) est déterminée par un capteur.

9. Dispositif selon la revendication 6 ou la revendication 7, **caractérisé en ce que** la position du guide-fil (12) est prescrite par un étage de commande.

10. Dispositif selon l'une des revendications 6 à 8, **caractérisé en ce que** sont prévus un premier étage de commande (17) pour l'entraînement du support de fil (9) et du dispositif de trancanage de fil (11 ), et un deuxième étage de commande (18) relié au précédent et destiné à l'entraînement (4) du groupe de fourniture de fil (5), et **en ce qu'**au deuxième étage de commande (18) sont fournies des données concernant la position momentanée du guide-fil (12) et la tension momentanée du fil.

11. Utilisation du procédé selon l'une des revendications 1 à 3 dans des machines à bobiner.
